# EUROPÄISCHE PATENTSCHRIFT

(11) **EP 0 301 556 B1**
(45) Veröffentlichungstag und Bekanntmachung des Hinweises auf die Patenterteilung: **09.01.1991**
(21) Anmeldenummer: 88112274.1
(22) Anmeldetag: 29.07.1988
(51) Int. Cl.: E04C 1/40

(54) **Verfahren zur Herstellung eines Konstruktionselements in Form eines hohlen Ziegelsteins oder Betonformsteins o. dgl. Bauelements**
Method of manufacturing a building element in the shape of a hollow brick, concrete block or the like
Procédé de fabrication d'un élément de construction creux ayant la forme d'une brique creuse, bloc de béton ou analogue

(30) Priorität: 31.07.1987 IT 4164887
(43) Veröffentlichungstag der Anmeldung: 01.02.1989
(73) Patentinhaber: REXPOL SOCIETA A RESPONSABILITA LIMITATA, I-35100 Padova (IT)
(72) Erfinder: Tonello, Romeo, I-35100 Padova (IT)
(74) Vertreter: Kreutz, Karl Jürgen, Dipl.-Ing.

(56) Entgegenhaltungen:
- EP-A- 0 027 477
- EP-A- 0 190 565
- DE-A- 3 200 197
- FR-A- 2 292 081

## Beschreibung

Die Erfindung betrifft ein Verfahren zur Herstellung von Konstruktionselementen gemäß dem Oberbegriff des Patentanspruchs 1.

Ein solches Verfahren bzw. eine Vorrichtung zur Durchführung eines solchen Verfahrens ist bereits aus der DE-A-3200197 bekannt.

Die erwähnten Platten, zwischen welchen die Hohlsteine aufgereiht werden, sind dabei allerdings nicht von separaten Platten gebildet, sondern diese Platten stellen die den Hohlsteinen zugewandten Wandungen von Heizkammern dar, zwischen denen die Hohlsteine angeordnet sind. Zur Zufuhr des Heizmittels dienen dabei Rohre. Jeweils ein Rohr ragt durch diese Heizkammern und damit auch durch die erwähnte Platte hindurch bis an die Oberseite je eines Hohlraumes. Die Heizrohre münden also an der Oberseite je eines Hohlraumes. Auf diese Weise kann der Heizdampf aber immer nur an einer einzigen Stelle zugeführt werden.

Bei der bekannten Vorrichtung ist also nachteilig, daß die Wärmezufuhr nicht gleichmäßig über den ganzen Querschnitt und die ganze Höhe der Hohlräume erfolgt und somit auch das Ausschäumen unregelmäßig ist. Entweder der Ausschäumvorgang bleibt mangelhaft, oder aber man muß zuviel und zu lange Heizdampf aufwenden, damit auch die von je einer Heizrohr-Einmündungsstelle entfernt gelegenen Styroporpartikel ausreichend mit Heizdampf beaufschlagt werden.

Demgegenüber liegt der Erfindung die Aufgabe zugrunde, ein solches Verfahren zu schaffen, bei welchem der Heizdampf gleichmäßig über das gesamte Volumen der Hohlräume der Hohlsteine aufgebracht wird, und zwar bei möglichst einfacher Bauweise.

Die Lösung dieser Aufgabe besteht gemäß der Erfindung darin, daß die Platten aus feinperforiertem Silikonmaterial bestehen und die Wärme durch die feinperforierten Silikonplatten hindurch gleichmäßig über die ganze Außenfläche der Platten aufgebracht wird. Somit wird gemäß der Erfindung der Heizdampf nicht nur an einer Stelle, sondern gleichmäßig über die gesamte Oberseite der Hohlräume aufgebracht, so daß sich also das Heizmittel gleichmäßig über den ganzen Querschnitt der Hohlräume verteilt und somit ein gleichmäßiges Ausschäumen bewirkt.

Mit dieser Erfindung werden noch weitere Vorteile erreicht. Insbesondere erhält man eine bessere Wärmeisolation, man spart Baustoff, insbesondere Zement, die erfindungsgemäßen Bauelemente sind auch weniger zerbrechlich. Die erfindungsgemäßen Konstruktionselement/Bauelemente können in Form von Ziegelsteinen, Hohlsteinen, Deckenziegel als Hourdisteine für Dachböden oder Trennwände ausgebildet sein als Blöcke aus Stahlbeton, Wabenziegel etc.

Vorzugsweise haben die Silikonplatten eine solche Steifigkeit und werden mit solchem Druck aufgebracht, daß das Silikonmaterial um ein paar Millimeter in die Hohlräume der Bausteine eindringt. Beim Ausschäumen mit Styropor erhält man also jeweils eine Einwölbung, d.h. der Styroporschaum tritt um einige Millimeter unter die Stirnseiten des Steins zurück. Diese Einwölbungen werden beim Vermauren mit Mörtel ausgefüllt, so daß sich der Mörtel gut mit den Steinen verzahnt, damit wird die Festigkeit der Mauer erhöht.

Derartige Bauelemente können mit bekannten mechanischen Hilfsmitteln bzw. automatisch hergestellt werden, mittels üblicher Greifer werden die Elemente stapelweise bzw. reihenweise gehandhabt.

Aus einem Dosiertrichter läßt man die ungeschäumten Styroporperlen in die Löcher fließen; das überflüssige Material wird außen abgenommen und von neuem in den Kreislaut eingeleitet. Wenn die zweite Silikon-Schicht oben aufgebracht ist, injiziert man die Hitze mittels Wasserdampf von einer oder von beiden Seiten, also von oben und/oder von unten dieser Anordnung. Der mit Druck außen aufgebracht Wasserdampf tritt durch das perforierte Silikon-Abdeckmaterial in das Innere der Steine, wodurch die Styroporperlen aufgeschäumt werden, insbesondere aufgrund des in ihnen enthaltenen Penthans (als Treibmittel). Der Schaum füllt das gesamte Hohlvolumen aus.

Auf der beigefügten Zeichnung wird die Erfindung nochmals erläutert:
Fig. 1 zeigt ein erfindungsgemäßes Bauelement in Draufsicht.
Fig. 2 zeigt schematisch eine Anordnung zur Durchführung des Verfahrens gemäß der Erfindung.
Gemäß Fig. 1 sind die Hohlräume C eines Vielkammer-Hohlblocksteins A mit Styroporschaum ausgeschäumt.
Gemäß Fig. 2 ist eine Reihe von Hohlsteinen, beispielsweise gemäß Fig. 1, nebeneinander auf eine Platte B1 aus Silikonmaterial aufgereiht. Die Silikonplatte ist fein perforiert und hat eine gewisse Plastizität.

Die Hohlräume sind dabei vertikal angeordnet. In die Hohlräume wird eine ausreichende Menge Polystyrolkörner (Styropor) eingefüllt. Sodann wird eine eben solche Platte aus Silikonmaterial B2 oben auf die Reihe von Hohlsteinen aufgelegt. Das Material und der Druck der Abdeckplatten B1, B2 ist derart, daß das Silikonmaterial um einige Millimeter in die Hohlräume eindringt. Beim Ausschäumen erhält man somit Vertiefungen oder Einwölbungen-für die bessere Verzahnung mit dem Mörtel beim Mauern. Von oben oder von oben und unten wird Wasserdampf (Pfeile V) aufgebracht. Der Wasserdampf dringt durch die perforierten Platten B1, B2, hindurch in das Innere; die Wärmeeinwirkung schäumt das Polystyrol, so daß der gesamte Hohlraum ausgefüllt wird, wobei das geschäumte Polystyrol fest an den Wandungen der Steine haftet.

## Patentansprüche

1. Verfahren zur Herstellung von Konstruktionselementen für das Bauwesen in Form von Ziegelsteinen bzw. Betonhohlsteinen mit von einer zur gegenüber liegenden Seite durchgehenden Hohlräumen (c), in die ungeschäumte Styroporpartikel eingefüllt werden, wobei jeweils ein Konstruktionselement bzw. Hohlstein (A) bzw. eine Reihe von Hohlsteinen so zwischen eine untere und eine obere perforierte Platte gesetzt bzw. aufgereiht werden, daß die Platten die durchgehenden Hohlräume abdecken, worauf die zum Schäumen der Styroporpartikel erforderliche Wärme (V) durch die perforierten Platten hindurch aufgebracht wird, dadurch gekennzeichnet, daß die Platten (B1, B2) aus feinperforiertem Silikonmaterial bestehen und die Wärme (V) durch die feinperforierten Silikon-Platten (B1, B2) hindurch gleichmäßig über die gesamte Außenfläche der Platten (B1, B2) aufgebracht wird.

2. Verfahren nach Anspruch 1, dadurch gekennzeichnet, daß die beiden Silikon-Platten (B1, B2) bzw. Silikonplastik-Material mit derartigem Druck aufgebracht werden, daß sich das Silikonmaterial um einige Millimeter in die Hohlräume (C) der Steine (A) eindrückt, zur Bildung von Einwölbungen zur Aufnahme von Mörtel beim Mauern.

## Revendications

1. Procédé pour la fabrication d'éléments de construction pour le bâtiment, sous forme de briques ou d'éléments creux en béton comportant des cavités (C) traversantes d'un côté au côté opposé, dans lesquelles des particules de polystyrène non moussées sont remplies, un élément de construction ou un élément creux (A) ou une rangée d'éléments creux étant posé(e) ou placé (e) en série entre une plaque perforée inférieure et une plaque perforée supérieure de manière à ce que les plaques recouvrent les cavités traversantes, sur lesquelles la chaleur (V) nécessaire à faire mousser les particules de polystyrène est appliquée à travers les plaques perforées, caractérisé en ce que les plaques (B1, B2) consistent en matériau de silicone finement perforé et que la chaleur (V) est appliquée à travers les plaques finement perforées de silicone (B1, B2) sur toute la surface extérieure des plaques (B1, B2).

2. Procédé selon la revendication 1, caractérisée en ce que les deux plaques de silicone (B1, B2) ou le matériau de plastique au silicone est appliqué (sont appliquées) avec une pression telle que le matériau de silicone est pressé de quelques millimètres dans les cavités (C) des éléments (A) pour former des creux pour recevoir du mortier pour les travaux de maçonnerie.

## Claims

1. Process for the manufacture of structural elements for the building industry in the form of bricks or hollow concrete blocks with continuous cavities (C) extending from one side to the other into which polystyrene particles are poured, each said structural element or hollow block (A) or row of such hollow blocks being placed or lined between a lower and an upper perforated slab in such a way that the slabs cover the continuous cavities to which the heat (V) required for expanding the polystyrene particles is applied through the perforated slabs characterized in that the slabs (B1, B2) are made of finely perforated silicone material and the heat (V) is applied through the finely perforated silicone slabs (B1, B2) uniformly across the entire external face of the slabs (B1, B2).

2. Process as claimed in claim 1 characterized in that the two silicone slabs (B1, B2) or silicone plastic material have such pressure applied to them that the silicone material is pressed several millimetres into the cavities (C) of the blocks (A) to create recesses (frogs) to receive the mortar during brick-laying.
